# EUROPÄISCHE PATENTSCHRIFT

(11) **EP 0 271 840 B1**
(45) Veröffentlichungstag und Bekanntmachung des Hinweises auf die Patenterteilung: **29.01.1992**
(21) Anmeldenummer: 87118395.0
(22) Anmeldetag: 11.12.1987
(51) Int. Cl.: B65D 55/02

(54) **Kindergesicherter Trommeldeckel**
Child-proof barrel lid
Couvercle de baril résistant aux enfants

(30) Priorität: 19.12.1986 DE 3643601
(43) Veröffentlichungstag der Anmeldung: 22.06.1988
(73) Patentinhaber: Henkel Kommanditgesellschaft auf Aktien, 40191 Düsseldorf (DE)
(72) Erfinder: Meyer, Klaus, D-4040 Neuss 1 (DE); Künzel, Werner, D-4018 Langenfeld (DE); vom Hofe, Dieter, D-5170 Jülich (DE)

(56) Entgegenhaltungen:
- DE-A- 3 407 515
- US-A- 4 288 000

## Beschreibung

Die Erfindung betrifft einen kindergesicherten Trommeldeckel einer als zylindrische Trommel ausgebildeten Großpackung zur Aufnahme von pulverförmigen oder rieselfähigem Produkt. Zu den trommelförmigen Großpackungen gehören Rundtrommeln, Eimer, Fässer und dergleichen mit kreisförmigem Querschnitt.

Kindergesicherte Deckel für kleinere Behälter, z. B. Verpackungen für Arzneimittel oder Haushaltschemikalien, die eine relativ kleine, abzusichernde Entnahmeöffnung besitzen, sind im Verschlußbereich wegen der Verwendung mechanisch stabilen Materials, z. B. Glas, Metall oder Hartkunststoff, und/oder wegen des relativ kleinen Öffnungsquerschnitts formstabil. Die Kindersicherung kann daher unter Ausnutzung der Formstabilität konstruiert werden. Das ist im allgemeinen bei Großpackungen für den Haushaltsbedarf, die in der Regel aus Pappe oder ähnlich biegsamem Material hergestellt werden, nicht ohne weiteres möglich. Solche Großpackungen können aber stark saure oder alkalische Produkte, z. B. Geschirrspülmaschinenreiniger, unmittelbar oder zusätzlich verschlossen in einem Kunststoffsack enthalten, die gegenüber dem Zugriff von Kindern im gefährdeten Alter gesichert werden müssen.

Zur Kindersicherung des Verschlusses eines Großgebindes wird in den DE-OS 32 32 535 und 32 06 531 vorgeschlagen, eine Kindersicherung durch einseitiges Spannen eines Tragegriffbandes über den Behälterdekkel zu schaffen. Das bedeutet aber einen erheblichen zusätzlichen Verpackungsaufwand. Zu der ohnehin erforderlichen Stabilisierung der Entnahmeöffnung durch entsprechende Deckelkonstruktion addieren sich nämlich bei den bekannten Sicherungen hohe Kosten für das beispielsweise gespritze Griffband und für das zugehörige, das eigentliche Sicherheitselement bildende Verschlußteil sowie für dessen Montage am Großgebinde mit eventueller Anpassung der Abfüll-Linie.

Der Erfindung liegt die Aufgabe zugrunde, einen kindergesicherten Verschluß für den Deckel einer trommelförmigen Haushaltsgroßpackung zu schaffen, der wirtschaftlich herstellbar ist, keine Veränderungen in der Abfüll-Linie erfordert, unabhängig vom Vorhandensein eines Tragegriffs ausgebildet sowie zu betätigen ist und für den Benutzer eine einfache, keinen wesentlichen Kraftaufwand erfordernde Handhabung ermöglicht.

Die erfindungsgemäße Lösung besteht für den eingangs genannten Trommeldeckel darin, daß dieser aus einem unlösbar auf den Rand der zu verschließenden Öffnung der Trommel aufzusetzenden Deckelring und einer darin lose eingepaßten Deckelscheibe besteht, daß der Deckelring an seiner inneren Peripherie eine umlaufende Auflagekante besitzt, daß an die innere Peripherie mit einem der Deckelscheibendicke entsprechenden Abstand von der Auflagekante auf der dem Trommelinnern abgewandter Seite mindestens zwei Hinterschneidungssegmente mit Abstand voneinander angesetzt sind und daß die Deckelscheibe an ihrem Umfang mit den Hinterschneidungssegmenten im wesentlichen deckungsgleiche Ausnehmungen bzw. Segmentvorsprünge besitzt.

Durch die Erfindung wird demgemäß ein aus einem Deckelring und einer Deckelscheibe bestehender Deckel für eine Trommel geschaffen, wobei der Deckelring mit der Trommel, unlösbar verbunden wird und die Deckelscheibe innerhalb des Deckelrings, gegebenenfalls unter Betätigung dort vorgesehener Kindersicherungselemente, drehbar ist.

Als zusätzliche Kindersicherungselemente wird gemäß weiteren Ausgestaltungen eine Konstruktion vorgesehen, bei der die auch als Stirnflächen-Auflageband zu bezeichnende Auflagekante, vorzugsweise auf einen Bereich von mehr als 90°, eine Teilaussparung besitzt, welche an ihrem einen Ende in einen Viertelbogen ausläuft und an ihrem anderen Ende ein Federsegment mit einem Knopf umgibt; außerdem wird die Deckelscheibe in einer Ausnehmung mit einem Betätigungsloch ausgestattet, das etwa den gleichen Durchmesser wie der Knopf besitzt und durch Drehen der Scheibe mit dem Knopf zur Deckung zu bringen ist. Die gegenseitige Zuordnung wird dabei so vorgesehen, daß bei verschlossenem Deckel der mit einem Federsegment ausgerüstete Knopf in das Betätigungsloch der Deckelscheibe einrastet.

Die Deckelscheibe ist also nur von dem Deckelring bzw. der verschlossenen Trommel abzunehmen, wenn zunächst der Knopf eingedrückt und dann die Scheibe so lange gedreht wird, bis ihre am Umfang vorgsehenen Ausnehmungen mit den Hinterschneidungssegmenten des Deckelrings zur Deckung kommen. Die Kindersicherung ist demgemäß in der einfachsten Ausbildung des Tromeldeckels dadurch gegeben, daß vor einem Abheben der Deckelscheibe von ihrer Auflage im Deckelring um einen ganz bestimmten Winkel relativ zum Ring gedreht werden muß. In einer zweiten Stufe wird die Kindersicherung gemäß weiterer Erfindung noch dadurch verbessert, daß die Drehung nur möglich ist, wenn zuvor der die Drehung normalerweise ausschliessende Betätigungsknopf niedergedrückt wird.

Um ein Abheben der Deckelscheibe vom Deckelring ohne vorheriges Drehen der Deckelscheibe in die Offenstellung auszuschließen, sind mindestens je zwei diametral gegenüberliegende Hinterschneidungssegmente des Deckelrings und diesem entsprechende Segmentvorsprünge zwischen je zwei Ausnehmungen am Rand der Deckelscheibe erforderlich. Die Hinterschneidungssegmente und die Ausnehmungen würden dann um etwa 90° gegeneinander versetzt angeordnet werden und sich jeweils ebenfalls über etwa 90° erstrecken.

Für die Praxis und Stabilität kann es aber noch günstiger sein, wenn der Deckelring drei um etwa 120° versetzt angeordnete Hinterschneidungssegmente besitzt und wenn sich die Hinterschneidungssegmente überjeweils 60° erstrecken. Die Deckelscheibe soll dann drei ebenfalls um 120° veretzt angeordnete Ausnehmungen und diesen entsprechende Segmentvorsprünge besitzen, wobei sich dann die Segmentvorsprünge über etwas weniger als 60° des Deckelscheibenumfangs erstrecken sollen.

Zum Erreichen einer ausreichenden Stabilität und Dichtheit des Trommeldeckels ist es im allgemeinen günstig, wenn die Auflagekanten in radialer Richtung deutlich breiter, z. B. um den Faktor 5, als die Hinterschneidungssegmente gemacht werden.

Anhand der schematischen Darstellung eines Ausführungsbeispiels werden Einzelheiten der Erfindung erläutert. Es zeigen:
- Fig. 1: eine Draufsicht auf einen Deckelring;
- Fig. 2: einen Schnitt längs der Linie II-II von Fig. 1;
- Fig. 3: einen Schnitt längs der Linie III-III von Fig. 1;
- Fig. 4: eine Draufsicht auf eine Deckelscheibe; und
- Fig. 5: einen Schnitt längs der Linie V-V von Fig. 4.

In den Fig. 1 bis 3 wird ein insgesamt mit 1 bezeichneter Deckelring mit drei an dessen innere Peripherie angeformten Hinterschneidungssegmenten 2 schematisch dargestellt. Die Hinterschneidungssegmente 2 sind um 120° versetzt angeordnet und erstrecken sich jeweils über 60°. Zwei der Hinterschneidungssegemente besitzen jeweils an einem Längsende je einen einseitigen Anschlag 3. Zum Deckelring 1 gehört außerdem eine an der inneren Ring-Peripherie umlaufende Auflagekante 4, die auf einem Bereich von etwas mehr als 90° eine Teilaussparung 5 aufweist. Die Teilaussparung 5 läuft am einen Ende in einen Viertelkreisbogen 6 aus und umgibt im Bereich des anderen Endes ein Federsegment mit einem Knopf 8.

In den Fig. 4 und 5 wird eine Deckelscheibe 9 dargestellt, die drei unter 120° versetzt angeordnete Segmentvorsprünge 10 zwischen jeweils zwei Ausnehmungen 11 ihres Umfangs besitzt. Im Ausführungsbeispiel erstrecken sich die Segmentvorsprünge 10 jeweils über etwas weniger als 60°, Etwa mittig zwischen zwei Segmentvorsprüngen 10 wird auf dem gleichen Deckeldurchmesser wie der Knopf 8 von Fig. 1 ein Betätigungsloch 12 vorgesehen, dessen Durchmesser etwa demjenigen des Knopfes 8 entspricht.

Bei Anwendung zum Verschließen einer (nicht gezeichneten) Trommel wird die Deckelscheibe 9 derart in den Deckelring eingelegt, daß der in Fig. 4 dargestellte Pfeil 13 mit dem in Fig. 1 die Bezeichnung "AUF" tragenden Pfeil 14 gegenübersteht. Der Deckelring 1 liegt dann auf der Auflagekante 4 auf. Durch Rechtsdrehung der Deckelscheibe 9 um 60° gegenüber dem Deckelring 1 gleiten die Segmentvorsprünge 9 in die Hinterschneidungssegmente 2 bis sie an die Anschläge 3 anstoßen und bis der Knopf 8 in das Betätigungsloch 12 einrastet. Das Eintreten des Knopfes 8 in das Betätigungsloch 12 kann durch eine Feder-Vorspannung hörbar gemacht werden. Nach diesem Einrasten des Knopfes 8 in dem Betätigungsloch 12 sitzt die Deckelscheibe 9 gegen jede weitere Verdrehung gesichert, allseits schließend auf der Auflagekante 4 des Deckelrings 1 auf.

Die Packung läßt sich trotzdem problemlos mit nur einem Finger öffnen. Dazu wird der Knopf 8 durch das Betätigungsloch 12 niedergedrückt, gleichzeitig wird die Deckelscheibe 9 nach links bis zur Markierung "AUF" entriegelt. Sie kann dann mit der Fingerkuppe angehoben werden.

Kinder im gefährdeten Alter können jedoch die Deckelscheibe nicht bewußt in die Öffnungsposition im Deckelring bringen. Eine doppelte Kindersicherung wird demgemäß erzielt, wenn zwei überlagerte Bewegungen, nämlich das Eindrücken des Knopfes 8 und das Drehen der Deckelscheibe 9, gleichzeitig auszuführen sind.

### Bezugszeichenliste

- 1 =: Deckelring
- 2 =: Hinterschneidungssegment
- 3 =: Anschlag
- 4 =: Auflagekante
- 5 =: Teilaussparung
- 6 =: Viertelkreisbogen
- 7 =: Federsegment
- 8 =: Knopf
- 9 =: Deckelscheibe
- 10 =: Segmentvorsprung
- 11 =: Aussparung
- 12 =: Betätigungsloch
- 13 =: Pfeil (9)
- 14 =: Pfeil "AUF"

## Patentansprüche

1. Kindergesicherter Deckel einer als zylindrische Trommel ausgebildeten Großpackung zur Aufnahme von pulverförmigem oder rieselfähigem Produkt, dadurch **gekennzeichnet,** daß der Deckel aus einem unlösbar auf den Rand der zu verschließenden Öffnung der Trommel aufzusetzenden Deckelring (1) und einer darin lose eingepaßten Deckelscheibe (9) besteht, daß der Deckelring (1) an seiner inneren Peripherie eine umlaufende Auflagekante (4) besitzt, daß an die innere Peripherie mit einem der Deckelscheibendicke entsprechenden Abstand von der Auflagekante (4) auf deren dem Trommelinnern abgewandter Seite mindestens zwei Hinterschneidungssegmente (2) mit Abstand voneinander angesetzt sind und daß die Deckelscheibe (9) an ihrem Umfang mit den Hinterschneidungssegmenten (2) im wesentlichen deckungsgleiche Ausnehmungen (11) bzw. Segmentvorsprünge (10) besitzt.

2. Deckel nach Anspruch 1, dadurch **gekennzeichnet,** daß der Deckelring (1) drei um etwa 120° versetzt angeordnete Hinterschneidungssegmente (2) besitzt.

3. Deckel nach Anspruch 1 oder 2, dadurch **gekennzeichnet,** daß sich die Hinterschneidungssegmente (2) über jeweils etwa 60° erstrecken.

4. Deckel nach einem oder mehreren der Ansprüche 1 bis 3, dadurch **gekennzeichnet,** daß mindestens ein Hinterschneidungssegment (2) an einem Längsende einen eine Drehung der Deckelscheibe (9) begrenzenden Anschlag (3) besitzt.

5. Deckel nach einem oder mehreren der Ansprüche 1 bis 4, dadurch **gekennzeichnet,** daß die Deckelscheibe (9) drei unter 120° versetzt angeordnete Ausnehmungen (11) und diesen entsprechende Segmentvorsprünge (10) besitzt.

6. Deckel nach Anspruch 3 und 5, dadurch **gekennzeichnet,** daß sich die Segmentvorsprünge (10) über weniger als 60° des Deckelscheibenumfangs erstrecken.

7. Deckel nach einem oder mehreren der Ansprüche 1 bis 6, dadurch **gekennzeichnet,** daß die Auflagekante (4), vorzugsweise auf einen Bereich von mehr als 90°, eine Teilaussparung (5) besitzt und daß die Teilaussparung (5) an ihrem einen Ende in einen Viertelkreisbogen (6) ausläuft sowie im Bereich des anderen Endes ein Federsegment (7) mit einem Druckknopf (8) umgibt.

8. Deckel nach Anspruch 7, dadurch **gekennzeichnet,** daß die Deckelscheibe (9) zwischen zwei Segmentvorsprüngen (10) ein Betätigungsloch (12) auf dem Scheibendurchmesser des Knopfes (8) besitzt.

## Claims

1. Childproof lid of an economy size package constructed as cylindrical drum for the reception of a powdery or pourable product, characterised thereby, that the lid consists of a lid ring (1), which is to be placed undetachably on the rim of the opening of the drum that is to be closed, and of a lid disc (9) loosely fitted therein, that the lid ring (1) has an encircling support edge (4) at its inner periphery, that at least two undercut segments (2) are placed at a spacing one from the other against the inner periphery at a spacing, which corresponds to the thickness of the lid disc, from the support edge (4) at the side thereof remote from the interior of the drum and that the lid disc (9) at its circumference possesses recesses (11) or segment projections (10), which are substantially congruent with the undercut segments (2).

2. Lid according to claim 1, characterised thereby, that the lid ring (1) has three undercut segments (2) arranged to be displaced through about 120°.

3. Lid according to claim 1 or 2, characterised thereby, that the undercut segments (2) each extend over about 60°.

4. Lid according to one or more of the claims 1 to 3, characterised thereby, that at least one undercut segment (2) has an abutment (3), which limits a rotation of the lid disc (9), at one longitudinal end.

5. Lid according to one or more of the claims 1 to 4, characterised thereby, that the lid disc (9) has three recesses (11) arranged to be displaced through 120° and segment projections (10) corresponding to these.

6. Lid according to claim 3 and 5, characterised thereby, that the segment projections (10) extend over less than 60° of the circumference of the lid disc.

7. Lid according to one or more of the claims 1 to 6, characterised thereby, that the support edge (4) has a partial recess (5), preferably over a region of more than 90°, and that the partial recess (5) runs out into a quarter arc (6) at its one end as well as surrounds a spring segment (7) with a pushbutton (8) in the region of the other end.

8. Lid according to claim 7, characterised thereby, that the lid disc (9) has an actuating hole (12) on the disc diameter of the button (8) between two segment projections (10).

## Revendications

1. Couvercle pourvu d'une protection enfants pour un grand emballage réalisé sous forme d'un tambour cylindrique et adapté pour contenir un produit pulvérisé ou pouvant couler, ce couvercle étant caractérisé par le fait qu'il comporte un anneau de couvercle (1) à placer de façon indétachable sur le bord de l'ouverture à fermer du tambour et un disque de couvercle (9) placé librement dans l'anneau, lequel anneau de couvercle (1) est pourvu d'un rebord d'appui (4) sur sa périphérie intérieure sur laquelle au moins deux segments en contre-dépouille (2) sont situés à une certaine distance l'un par rapport à l'autre et à un écartement du rebord d'appui (4) correspondant à l'épaisseur que possède le disque de couvercle duc côté opposé à l'intérieur du tambour, lequel disque de couvercle (9) est pourvu, sur la circonférence comportant les segments en contre-dépouille (2), de parties segmentaires en creux (11) ou des de parties segmentaires en saillies (10) qui coïncident sensiblement aux segments en contre-dépouille (2).

2. Couvercle selon la revendication 1, caractérisé par le fait que l'anneau de couvercle (1) est pourvu de trois segments en contre-dépouille (2) disposés de façon décalée de l'un à l'autre d'environ 120°.

3. Couvercle selon l'une ou l'autre des revendications 1 ou 2, caractérisé par le fait que les segments en contre-dépouille (2) s'étendent respectivement sur environ 60°.

4. Couvercle selon l'une quelconque des revendications 1 à 3, caractérisé par le fait qu'au moins l'un des segments en contre-dépouille (2) comporte, sur une de ses extrémités longitudinales, une butée (3) qui limite la rotation du disque de couvercle (9).

5. Couvercle selon l'une quelconque des revendications 1 à 4, caractérisé par le fait que le disque de couvercle (9) comporte trois parties segmentaires en creux (11) disposées de façon décalée de l'une à l'autre de 120° et des parties segmentaires en saillie (10) équivalentes avec ces parties segmentaires en creux.

6. Couvercle selon l'une ou l'autre des revendications 3 ou 5, caractérisé par le fait que les parties segmentaires en saillie (10) s'étendent sur moins que 60° sur la circonférence du disque de couvercle.

7. Couvercle selon l'une quelconque des revendications 1 à 6, caractérisé par le fait que le rebord d'appui (4) comporte, de préférence sur une zone de plus de 90°, une partie partiellement en creux (5) dont l'une des extrémités se termine en formant un quart de cercle (6) et dont l'autre extrémité est sous forme d'un segment élastique (7) pourvu d'un bouton-poussoir (8).

8. Couvercle selon la revendication 7, caractérisé par le fait que le disque de couvercle (9) comporte, entre deux parties segmentaires en saillie (10), un trou de manoeuvre (12) situé sur l'axe diamétral du disque en correspondance avec le bouton (8).
